# EUROPÄISCHE PATENTSCHRIFT

(11) **EP 1 253 848 B1**
(45) Veröffentlichungstag und Bekanntmachung des Hinweises auf die Patenterteilung: **09.07.2003**
(21) Anmeldenummer: 01911550.0
(22) Anmeldetag: 30.01.2001
(51) Int. Cl.: A47L 23/20, D06F 59/04, F26B 9/00, F26B 21/00

(54) **VORRICHTUNG ZUM TROCKNEN VON SCHUHEN, HANDSCHUHEN ODER KLEIDUNGSSTÜCKEN**
DEVICE FOR DRYING SHOES, GLOVES OR GARMENTS
DISPOSITIF POUR SECHER DES CHAUSSURES, DES GANTS OU DES VETEMENTS

(30) Priorität: 31.01.2000 DE 20001932 U
(43) Veröffentlichungstag der Anmeldung: 06.11.2002
(73) Patentinhaber: Therm-IC Products GmbH, 8200 Gleisdorf (AT)
(72) Erfinder: MACHER, David, A-8570 Voitsberg (AT); ZORN, Heinz, A-8063 Eggersdorf (AT); SCHREINER, Gerhard, AT-8045 Graz (AT)
(74) Vertreter: Bergmann, Jürgen, Dipl.-Ing.
(86) Internationale Anmeldenummer: EP0100946
(87) Internationale Veröffentlichungsnummer: WO01056450

(56) Entgegenhaltungen:
- US-A- 4 787 153
- US-A- 5 287 636
- US-A- 5 289 642
- US-A- 5 632 099
- US-A- 5 894 680

## Beschreibung

Die Erfindung betrifft eine Vorrichtung zum Trocknen von Schuhen, Handschuhen oder Kleidungsstücken nach dem Oberbegriff des Hauptanspruchs.

So ist in US 5,720,108 ein transportabler Trockner für Schuhe und Handschuhe beschrieben. Dieser Trockner besteht aus mehreren Einzelteilen, die zur Nutzung miteinander verbunden und während des Transportes gesondert untergebracht werden können. Bei diesem Trockner können zwei flexible Rohre oder Schläuche mit einem Gehäuse, in dem auch ein Gebläse enthalten ist, verbunden werden. An diesen flexiblen Röhren oder Schläuchen können wiederum Luftaustritrsdüsen befestigt werden. Zur Anpassung an unterschiedliche erforderliche Längen, wie dies beispielsweise für die Trocknung von Schuhen mit verschiedenen Schafthöhen der Fall ist, besteht die Möglichkeit, die flexiblen Röhren oder Schläuche mittels ausgebildeter Gewinde mehr oder weniger tief in eine entsprechende Aufnahme des Gehäuses einzuschrauben und auch die Luftaustrittsdüsen in entsprechender Weise mehr oder weniger tief über Gewinde anzuordnen.

Für einen sicheren Halt des Trockners, z.B. an bzw. in Schuhen, ist ein gabelförmiges Spannelement vorgesehen, mit dem die beiden flexiblen Rohre oder Schläuche gegeneinander gepreßt werden.

Durch die mehrteilige Ausbildung eines solchen herkömmlichen Trockners kann es aber vorkommen, daß insbesondere während Zeiträumen, in denen der Trockner nicht benutzt wird, beispielsweise im Frühjahr und Sommer, einzelne Teile verlorengehen und der Trockner nicht ohne die verlorengegangenen Teile aufwendig wiederbeschafft werden müssen.

Für die Einstellung der gewünschten Länge der Schläuche bzw. Rohre ist durch das aufwendige Ein- und Herausschrauben der verschiedenen Teile ein erhöhter Zeitaufwand erforderlich, da im Maximalfall vier solcher Schraubverbindungen betätigt werden müssen.

Da sehr einfach ausgebildete Luftaustrittsdüsen, mit denen der Luftstrom von bevorzugt erwärmter Luft in das Innere von zu trocknenden Schuhen geblasen werden soll, die lediglich als einfache Abwinkelung, in einem Winkel von etwa 90° ausgebildet sind, kann es zu unerwünschten lokalen Überhitzungen am zu trockenen Schuhwerk kommen. Außerdem können bestimmte Bereiche im Inneren von zu trocknenden Schuhen nur unzulänglich mit eingeblasener Luft erreicht werden, so daß die erforderliche Trocknungszeit entsprechend erhöht ist.

Für die sichere Aufstellung des Trockners zur Trocknung von Handschuhen wird dort vorgeschlagen, ein weiteres zusätzliches Element einzusetzen, mit dem das Gehäuse mit dem Gebläse auf einer ebenen Fläche standsicher gehalten werden kann, was ein zusätzliches Teil dieses Trockners darstellt, das ebenfalls einen entsprechenden Platzbedarf erfordert und außerdem verloren gehen kann.

Es ist daher die Aufgabe der Erfindung eine kompakte und kostengünstige Vorrichtung zum Trocknen von Schuhen, Handschuhen oder textile Kleidungsstücke zu schaffen, die einfach im Aufbau ist, leicht zu handhaben ist, eine effektive Trocknung ermöglicht und eine Anpassung an unterschiedliche Größen von zu trocknenden Gegenständen gestattet.

Erfindungsgemäß wird diese Aufgabe durch die Merkmale des Anspruchs 1 gelöst. Vorteilhafte Ausgestaltungsformen und Weiterbildungen der Erfindung ergeben sich durch die in den Unteransprüchen genannten Merkmale.

Entsprechend der Erfindung sind an einem ein Gebläse aufweisenden Gehäuse zwei einander gegenüberliegende Luftaustrittsöffnungen angeordnet, in die jeweils ein Ende eines abgewinkelten Rohrstutzens unter Bildung eines Drehgelenks form schlüssig eingreifen. Die Rohrstutzen werden durch die formschlüssige Verbindung, die als Umfalzung oder Umbördelung der Enden, aber als durch Rastverbindungen auf den jeweiligen Umfängen ausgebildet sein können, sicher in den Öffnungen gehalten und können, falls nötig, auch gelöst werden. Eine elastische Vorspannung wird durch die Einarbeitung von Längsschlitzen im Umfang der Enden der Rohrstutzen gegeben.

Durch die Verdrehmöglichkeit der Rohre in die verschiedensten Winkelstellungen kann die erfindungsgemäße Vorrichtung flexibel eingesetzt werden und der Schwerpunkt der Vorrichtung, der im Wesentlichen durch das Gehäuse mit dem Gebläse und sonstigen Bauteilen vorgegeben ist, so positioniert werden, daß ein Umkippen, insbesondere bei der Trocknung von Schuhen verhindert werden kann. Insbesondere bei kleinen bzw. leichten Schuhen kann der Schwerpunkt der Vorrichtung so eingestellt werden, daß er nicht im Bereich der Ferse von Schuhen liegt und ein möglichst kleines Kippmoment eingehalten werden.

Die erfindungsgemäße Vorrichtung kann mit geringer Kraft in das Innere von zu trocknenden Schuhen eingeführt werden, derart, daß diese etwas auseinandergedrückt sind und ein sicherer Sitz und Halt der Vorrichtung auf solchen Schuhen gewährleistet ist.

Durch die teleskopartige Ausbildung der Rohre ist eine Anpassung an unterschiedliche Schafthöhen von Schuhen möglich, wobei mit vorgegebenen Rastmarken die teleskopförmig ausgebildeten Rohre zumindest in zwei Endpositionen, nämlich der kürzesten und der größten Länge der Rohre fixiert werden können oder auch zwischenliegende, gegebenenfalls in regelmäßigen Abständen ausgebildete Raststellungen zusätzlich durch entsprechende Gestaltung der beiden Rohrelemente vorgegeben werden können. Die Rastmarken verhindern gleichzeitig ein Auseinanderfallen der Rohrelemente.

Durch die Verdrehbarkeit der Luitaustrittsdüsen um die Längsachse der Rohre, ist eine weitere Anpassung an vorgegebene Trocknungssituationen möglich.

Durch die besondere Gestaltung der Luftaustrittsdüsen mit schräger oder gekrümmter Öffnung oder mit nasenoder schnabelförmiger Ausbildung kann eine effektive Einblasung und durch die Führung der durch die Rohre strömenden Luft in die zu trocknenden Schuhe gewährleistet werden. Auch ein Anstehen der Rohre oder der Düse an dem Schaft, insbesondere bei längeren Schuhschäften führt nicht zu einer Überhitzung, da die Luft trotzdem ungehindert aus der Düse in das Schuhinnere austreten kann. Dies gilt gleichermaßen, wenn die Länge der Rohre nicht richtig bzw. nicht optimal eingestellt worden ist. Auch wirkt sich eine solche Anordnung vorteilhaft für die Trocknung von Handschuhen ohne gesondert speziell ausgebildeten Ansatz aus.

Sind die Rohre mit ihrer teleskopförmigen Ausbildung am weitesten ineinander gesteckt und parallel zur Längsachse der Gehäusewand ausgerichtet, wird für die Lagerung und den Transport nur ein relativ kleines Volumen beansprucht, so daß ein Mitführen auch auf Reisen ohne weiteres möglich ist. Dabei können die abgewinkelten Luftaustrittsdüsen so verdreht werden, daß die Düsenöffnungen zueinander weisen, wodurch der Raum zwischen den Rohren, der durch die Gehäuseabmessungen vorgegeben ist, genutzt werden kann.

Ein Ausführungsbeispiel der Erfindung ist in der Zeichnung dargestellt und wird in der nachfolgenden Beschreibung näher erläutert.

Es zeigen:
- Figur 1: eine Schnittdarstellung durch ein Ausführungsbeispiel der erfindungsgemäßen Vor richtung und
- Figur 2: einen Seitenansicht auf ein Beispiel einer erfindungsgemäßen Vorrichtung.

Die in Fig. 1 und Fig. 2 dargestellte Vorrichtung zum Trocknen von Schuhen, Handschuhen oder Kleidungsstükken weist ein Gehäuse 1 und zwei an das Gehäuse angesetzte Rohre 2 auf, die Armen gleich neben dem Gehäuse 1 angeordnet sind. Im Gehäuse 1 ist ein elektrisch betreibbares Gebläse 12 sowie elektrische Bauelemente zur Ansteuerung des Gebläses 12 aufgenommen, wobei die elektrische Versorgung über ein nicht dargestelltes Kabel von einem Netz und/oder einer Batterie und/oder einem aufladbaren Akkumulator geliefert werden kann. Zum Ein- bzw. Ausschalten des Gebläses ist ein Schalter 10 in einer schmalen Seitenwand des Gehäuses 1 eingelassen. Im Bereich des Gebläses 12 ist das Gehäuse mit Ansaugöffnungen 11 versehen, durch die Luft von dem Gebläse von außen angesaugt wird. Das Gebläse 12 umfaßt ein Gebläsegehäuse, an das sich ein Luftkanal (nicht dargestellt) anschließt, wobei in dem Luftkanal eine Heizeinrichtung, z.B. ein Radiator (nicht dargestellt) angeordnet ist, der die vom Gebläse 12 gelieferte Luft erhitzt.

Im oberen Bereich des Gehäuses 1 (in der Ansicht nach Fig. 1 gesehen) sind zwei sich gegenüberliegende Öffnungen 13 mit rundem Querschnitt ausgebildet, in die jeweils ein Rohrstutzen 2.3 eingreift, der Bestandteil des Rohres 2 ist und der in einem Winkel von etwa 90° abgeknickt ist. Der jeweilige Rohrstutzen 2.3 wird durch eine Umbördelung 3 an seinem Rand in der Öffnung 13 festgelegt, wobei die Umbördelung 3 den in das Innere des Gehäuses 1 gerichteten Rand der Öffnung 13 hintergreift und mit dem Rand einen Formschluß bildet. Dabei kann die Umbördelung 3 über den ganzen Umfang des Endes jedes Rohrstutzens 2.3 oder auch nur bereichsweise ausgebildet sein. Außerdem sind die in der jeweiligen Öffnung 13 aufgenommenen Enden der Rohrstutzen 2.3 mit zum Ende hin offenen Längsschlitzen 4 versehen, die bewirken, daß die Rohrstutzen 2.3 mit Vorspannung in die Öffnungen 13 eingesetzt werden können, so daß die Arretierung der Rohrstutzen 2.3 in den Öffnungen 13 durch Kraftschluß unterstützt wird. Außerdem wird das Einführen der Rohrstutzen 2.3 in die Öffnungen 13 erleichtert.

Das in die jeweilige Öffnung 13 eingreifende Ende der Rohrstutzen 2.3 bildet somit mit der Umfangswand der Öffnung 13 ein Drehgelenk, wodurch der jeweilige Rohrstutzen 2.3 relativ zum Gehäuse 1 bis zu 360° gedreht werden kann.

Gegenüberliegend zu dem Auslaß des mit dem Gebläsegehäuse verbundenen Luftkanals ist ein Luftstromteiler 9 angeordnet, der zwei jeweils von der Mitte ausgehend konkav gewölbte Oberflächen aufweist, derart, daß der aus dem Luftkanal entsprechend den Pfeilen 14 austretende Luftstrom zumindest teilweise an den Flächen des Luftstromteilers 9 abgelenkt wird und in zwei Teilströme aufgeteilt wird. Der Luftstromteiler 9 wird von dem Gehäuse 1, das zwei Hälften aufweist, zwischen letzteren positioniert und geklemmt.

Die Rohrstutzen 2.3 sind Bestandteil der im wesentlichen neben den Gehäuse 1 angeordneten Rohre 2, wobei die Rohre als Teleskoprohre ausgebildet sind, die in ihrer Länge variabel ausgeführt sind. Dazu sind jeweils zwei Rohrelemente 2.1 und 2.2 vorgesehen, die relativ zueinander verschiebbar sind. Im Ausführungsbeispiel ist das innenliegende Rohrelement 2.1 fest mit dem Rohrstutzen 2.3 verbunden, wobei die Verbindung als Schweiß- oder Klebeverbindung ausgebildet sein kann, Rohrstutzen 2.3 und Rohrelement 2.1 können jedoch auch als ein Spritzgußteil hergestellt sein. Das innenliegende Rohrelement 2.1 kann als starres Rohr ausgebildet sein, es kann jedoch auch flexibel, beispielsweise ein Schlauch sein.

Das außenliegende Rohrelement 2.2 umgreift das innenliegende Rohrelement 2.1, wobei die Querschnittsformen der Rohrelemente sich im wesentlichen entsprechen. Die Querschnittsformen der Rohrelemente 2.1 und 2.2 sind nicht festgelegt, vorzugsweise ist jedoch ein runder Querschnitt der Rohrelemente zu wählen.

An dem äußeren Umfang des innenliegenden Rohrelementes 2.1 und an dem inneren Umfang des äußeren Rohrelementes 2.2 sind Rastelemente 7 angebracht, die als umlaufender Ringvorsprung und als Ringnut ausgebildet sein können und die Rastverbindungen zur Festlegung der Endpositionen der Rohrelemente 2.1 und 2.2 zueinander bilden. Die Rastelemente befinden sich dabei jeweils etwa im Bereich der Enden der Rohrelemente. Selbstverständlich können auch mehrere Rastelemente 7 über die Länge der Rohrelemente angebracht sein.

Zur Erleichterung des Aufschiebens des äußeren Rohrelementes 2.2 auf das innere Rohrelement 2.1 bzw. zur Erleichterung der Verschiebung der Rohrelemente zueinander, ist das freie Ende des innenliegenden Rohrelementes 2.1 mit Längsschlitzen 17 versehen, die eine gewisse Elastizität und Vorspannung liefern. Im vorliegenden Fall sind die Längsschlitze 176 in einem Rohrstück ausgeformt, d.h. das innenliegende Rohrelement 2.1 ist zweiteilig, wobei beide Teile fest miteinander verbunden sind.

An jedem der Rohre 2 ist am zu dem Rohrstutzen entgegengesetzten Ende ein Rohransatz oder Düsenkopf 5 angeordnet, der im vorliegenden Ausführungsbeispiel Bestandteil des äußeren Rohrelementes 2.2 ist, der jedoch auch als getrenntes Teil mit diesem verbunden sein kann. Der Düsenkopf 5 ist um die Längsachse des Rohres verdrehbar, d.h. im vorliegenden Ausführungsbeispiel ist das äußere Rohrelement 2.2 um das innere Rohrelement drehbar. An dem Düsenkopf 5 ist die eigentliche Luftdüse 15 angeformt, die eine Düsen- oder Luftaustrittsöffnung 6 aufweist. Die Luftdüse 15 ist zur Längsachse des Rohres 2 etwa im Winkel von 90° abgewinkelt und weist im axialen Schnitt eine gekrümmte Form auf, d.h. sie ist nasen- oder schnabelförmig ausgebildet. Auch die Luftaustrittsöffnung 6 ist gekrümmt, d.h. sie ist im axialen Längsschnitt bogenförmig, wobei der Umfangswand des Rohransatzes 5über einen Teilbereich die nasenförmige, radial nach innen gerichtete Krümmung aufweist. Eine solche Ausführungsform liefert eine günstige Führung der Luftströmung durch die große gekrümmte Luftaustrittsöffnung 6. Auf diese Weise weist der Luftstrom eine schräg zur axialen Richtung des Rohransatzes ausgebildete Strömungskomponente auf.

In dem dargestellten Ausführungsbeispiel ist der Düsenkopf 5 hohlkugelförmig, wobei an die Kugel als Ansatz die Luftdüse 15 angeformt ist, es ist jedoch auch möglich, daß das äußere Rohrelement vorzugsweise in einem Winkel von etwa 90° abgewinkelt ist, wobei die Luftaustrittsöffnung 6 gleichfalls bogenförmig oder schräg über das gesamte abgewinkelte Teil oder über einen Bereich entsprechend der Ausbildung nach Fig. 1 vorgesehen sein kann.

Zusätzlich zur Luftaustrittsöffnung 6 können am Umfang der Luftdüse 15 weitere kleinere Luftaustrittsöffnungen 16 vorgesehen sein, die im Abstand zueinander in der Umfangswand angeordnet sind.

Die Funktionsweise der Vorrichtung soll am Beispiel des Trocknens von Schuhen näher erläutert weiden. Dabei werden die Schuhe bzw. Stiefel nebeneinander gestellt und die teleskopartigen Rohre werden jeweils in einen Schuh gesteckt, wobei vorher die Länge der Rohre, d.h. die Länge der Verschiebung des äußeren Rohrelementes 2.2 auf dem inneren Rohrelement 2.1 an die Schaftlänge angepaßt wurde. Die Rohre werden mittels ihres Drehgelenkes in Bezug auf das Gehäuse so gedreht oder verschwenkt, daß das Gehäuse auf den Rändern der Schuhe aufliegt, wobei durch die Schwenkbarkeit der Rohre in Bezug auf das Gehäuse der Schwerpunkt so gewählt wird, daß eine stabile Anordnung gegeben ist. Die Luftdüse bzw. der Düsenkopf wird so zur Längsachse des Rohres verdreht, daß die Luftströmung in die gewünschte Richtung geleitet wird. Vorzugsweise weisen die Rohre nicht nur zwei Rastverbindungen für die Endstellungen, d.h. für die minimale und die maximale Länge, sondern zusätzlich Zwischenraststellungen, so daß die gewünschten Längen der Rohre stabil festgelegt sind. Der von dem Gebläse 12 erzeugte Luftstrom wird gleichmäßig auf beide Rohre 2 verteilt, wobei der Luftstromteiler 9 diese gleichmäßige Aufteilung unterstützt.

Fig. 2 zeigt eine Seitenansicht der Vorrichtung nach Fig. 1, wobei in beiden Figuren die Vorrichtung in der Transportstellung dargestellt ist, bei der die Rohre auf ihre minimale Länge eingefahren sind und die Luftdüsen 15 in Bezug auf die Längsachse der Rohre 2 so gedreht sind, daß sie einander gegenüberstehen und nach innen weisen. Dadurch ist ein geringer Platzbedarf notwendig.

Zusätzlich zu der Ausbildung nach Fig. 1 ist in Fig. 2 ein Aufstellelement 8 vorgesehen, das mit dem Gehäuse 1 verbunden ist und das eine ebene Grundfläche aufweist, auf der das Gehäuse aufgestellt werden kann. Eine solche Aufstellung ist insbesondere für die Trocknung von Handschuhen bzw. von Kleidungsstükken günstig, wobei die Rohre 2 in der gewünschten Weise verschwenkt und die Luftdüse 15 bzw. der Düsenkopf 5 gleichfalls in die gewünschte Richtung gedreht werden kann.

Das Aufstellelement 8 kann integraler Bestandteil des Gehäuses 1 sein oder lösbar mit dem Gehäuse 1 verbunden sein. An dem Aufstellelement 8 ist im dargestellten Ausführungsbeispiel ein Anschlag 18 ausgebildet, der die Drehbewegung der Rohre 2 begrenzt. Selbstverständlich können auch Anschläge am Gehäuse 1 angeformt sein.

## Patentansprüche

1. Vorrichtung zum Trocknen von Schuhen, Handschuhen oder Kleidungsstücken mit einem Luftstrom erzeugenden Gebläse, das in einem Gehäuse aufgenommen ist, wobei das Gehäuse mindestens eine Luftaustrittsöffnung aufweist, die mit zwei gegenüberliegend angeordneten, an dem Gehäuse befestigten Rohrstutzen in Verbindung steht und wobei die Rohrstutzen mit Rohren zur Weiterleitung des Luftstroms verbunden sind, und worin ferner die Rohrstutzen (2.3) abgewinkelt sind und ein Ende jedes Rohrstutzens (2.3) mit dem Gehäuse unter Bildung eines Drehgelenks drehbar verbunden ist,
**dadurch gekennzeichnet, daß** das Ende jedes Rohrstutzens (2.3) in eine Umfangswand umfassende Öffnung (13) eingreift, wobei die Umfangswand der Öffnung (13) und das Ende miteinander eine formschlüssige Verbindung bilden.

2. Vorrichtung nach Anspruch 1, **dadurch gekennzeichnet, daß** die mit den Rohrstutzen verbundenen Rohre (2) jeweils mindestens zwei ineinander gesteckte Rohrelemente (2.1, 2.2) aufweisen, die teleskopartig ausfahrbar sind.

3. Vorrichtung nach Anspruch 1 oder 2, **dadurch gekennzeichnet, daß** das in der Öffnung aufgenommene Ende jedes abgewinkelten Rohrstutzens (2.3) nach außen offene Schlitze (4) aufweist.

4. Vorrichtung nach einem der Ansprüche 1 bis 3, **dadurch gekennzeichnet, daß** im Gehäuse zwischen den Rohrstutzen ein Luftstromteiler (9) angeordnet ist.

5. Vorrichtung nach einem der Ansprüche 1 bis 4, **dadurch gekennzeichnet, daß** an den zueinander weisenden Innen- und Außenflächen der Rohrelemente (2.1, 2.2)Rastelemente (7) für mindestens einen formschlüssigen Eingriff in mindestens einer vorgegebenen Rastposition ausgebildet sind.

6. Vorrichtung nach einem der Ansprüche 1 bis 5, **dadurch gekennzeichnet, daß** an dem den Rohrstutzen (2) angewandten Ende jedes Rohres eine Luftaustrittsdüse (15) mit mindestens einer Düsenöffnung (6) angeordnet ist, die als senkrecht oder schräg zur Längsachse des Rohres (2) abgewinkelter Rohransatz (5) ausgebildet ist, wobei die Düsenöffnung am Ende des Rohransatzes angeordnet ist.

7. Vorrichtung nach Anspruch 6, **dadurch gekennzeichnet, daß** die Luftaustrittsdüsen (15) um die Längsachse (B) der Rohre (2) drehbar sind.

8. Vorrichtung nach Anspruch 6 oder 7, **dadurch gekennzeichnet, daß** die Kontur der Düsenöffnung (6) im axialen Schnitt des Rohransatzes (5) gesehen schräg oder gekrümmt ist.

9. Vorrichtung nach einem der Ansprüche 6 bis 8, **dadurch gekennzeichnet, daß** die Umfangswand des die Luftaustzittsdüse (15) bildenden Rohransatzes (5) im Bereich der Düsenöffnung teilweise radial nach innen gezogen ist, derart, daß die Luftaus-trittsdüse im axialen Schnitt des Rohransatzes nasen- oder schnabelförmig ausgebildet ist.

10. Vorrichtung nach einem der Ansprüche 6 bis 9, **dadurch gekennzeichnet, daß** in der Umfangswand der jeweiligen Luftaustrittsdüse (15) weitere Düsenöffnungen (6) vorgesehen sind.

11. Vorrichtung nach einem der Ansprüche 6 bis 10, **dadurch gekennzeichnet, daß** ein Aufstellelement am Gehäuse ausgebildet oder am Gehäuse lösbar befestigt ist.

## Claims

1. Apparatus for drying shoes, gloves or articles of clothing with an air stream-generating fan which is contained in a housing, wherein the housing comprises at least one air outlet opening which is connected to two oppositely mounted pipe sockets attached to the housing and wherein the pipe sockets are connected to pipes for further conduction of the air stream, and wherein further the pipe sockets (2.3) are angled and one end of each pipe socket (2.3) is rotatably connected to the housing, forming a pivot joint, **characterised in that** the end of each pipe socket (2.3) engages in an opening (13) comprising a circumferential wall, wherein the circumferential wall of the opening (13) and the end form with each other a form-locking connection.

2. Apparatus according to claim 1, **characterised in that** the pipes (2) connected to the pipe sockets each comprise at least two pipe elements (2.1, 2.2) fitted one inside the other, which are telescopically extendable.

3. Apparatus according to claim 1 or 2, **characterised in that** the end of each angled pipe socket (2.3) which is held in the opening comprises outwardly opening slots (4).

4. Apparatus according to any of claims 1 to 3, **characterised in that** in the housing between the pipe sockets is arranged an air stream divider (9).

5. Apparatus according to any of claims 1 to 4, **characterised in that** on the mutually facing inner and outer surfaces of the pipe elements (2.1, 2.2) are formed latch elements (7) for at least one form-locking engagement in at least one predetermined latch position.

6. Apparatus according to any of claims 1 to 5, **characterised in that** at the end of each pipe f acing away from the pipe sockets (2) is arranged an air outlet nozzle (15) with at least one nozzle opening (6) which is designed as a pipe attachment (5) angled perpendicularly or obliquely to the longitudinal axis of the pipe (2), wherein the nozzle opening is arranged at the end of the pipe attachment.

7. Apparatus according to claim 6, **characterised in that** the air outlet nozzles (15) are rotatable about the longitudinal axis (B) of the pipes (2).

8. Apparatus according to claim 6 or 7, **characterised in that** the contour of the nozzle opening (6) seen in the axial section of the pipe attachment (5) is oblique or curved.

9. Apparatus according to any of claims 6 to 8, **characterised in that** the circumferential wall of the pipe attachment (5) forming the air outlet nozzle (15) is partially drawn radially inwards in the region of the nozzle opening, such that the air outlet nozzle in the axial section of the pipe attachment is nose-shaped or beak-shaped.

10. Apparatus according to any of claims 6 to 9, **characterised in that** in the circumferential wall of the respective air outlet nozzle (15) are provided further nozzle openings (6).

11. Apparatus according to any of claims 6 to 10, **characterised in that** a stand element is formed on the housing or releasably attached to the housing.

## Revendications

1. Dispositif pour sécher des chaussures, des gants ou des vêtements par une soufflerie générant un flux d'air, logée dans un boîtier, dans lequel le boîtier présente au moins une ouverture de sortie d'air, qui se trouve en relation avec deux tubulures disposées à l'opposé l'une de l'autre au niveau du boîtier dans lequel les tubulures sont reliées à des tubes de transmission du flux d'air et dans lequel, en outre, les tubulures (2.3) sont coudées et une extrémité de chaque tubulure (2.3) est reliée par pivotement avec le boîtier en formant une articulation pivotante,
**caractérisé en ce que** l'extrémité de chaque tubulure (2.3) s'insère dans une ouverture (13) comportant une paroi périphérique, la paroi périphérique de l'ouverture (13) et l'extrémité formant ensemble un assemblage par coopération de formes.

2. Dispositif selon la revendication 1, **caractérisé en ce que** les tubes (2) reliés aux tubulures présentent respectivement deux éléments tubulaires (2.1, 2.2) enfichés l'un dans l'autre et qui peuvent sortir de façon télescopique.

3. Dispositif selon la revendication 1 ou 2, **caractérisé en ce que** l'extrémité logée dans l'ouverture de chaque tubulure (2.3) coudée présente des fentes (4) ouvertes vers l'extérieur.

4. Dispositif selon l'une des revendications 1 à 3, **caractérisé en ce qu'**un répartiteur d'air (9) est disposé dans le boîtier, entre les tubulures.

5. Dispositif selon l'une des revendications 1 à 4, **caractérisé en ce qu'**au niveau des surfaces interne et externe des éléments tubulaires (2.1, 2.2) orientées l'une vers l'autre sont formés des éléments d'encliquetage (7) pour au moins un engrènement mécanique dans au moins une position d'encliquetage prédéfinie.

6. Dispositif selon l'une des revendications 1 à 5, **caractérisé en ce qu'**au niveau de l'extrémité de chaque tube appuyée contre les tubulures (2) est disposée une buse de sortie d'air (15) présentant au moins une ouverture de buse (6) qui est conçue en tant qu'ajutage (5) perpendiculaire ou incliné par rapport à l'axe longitudinal du tube (2), l'ouverture de buse étant disposée au niveau de l'extrémité de l'ajutage.

7. Dispositif selon la revendication 6, **caractérisé en ce que** les buses de sortie d'air (15) peuvent pivoter autour de l'axe longitudinal (B) des tubes (2).

8. Dispositif selon la revendication 6 ou 7, **caractérisé en ce que** le contour de l'ouverture de buse (6) est oblique ou recourbé, tel que vu selon une coupe axiale de l'ajutage (5).

9. Dispositif selon l'une des revendications 6 à 8, **caractérisé en ce que** la paroi périphérique de l'ajutage (5) formant la buse de sortie d'air (15) s'étend partiellement vers l'intérieur de façon radiale dans la zone de l'ouverture de buse, de façon à ce que la buse de sortie d'air soit prévue, en coupe axiale de l'ajutage, selon une forme de nez ou de bec.

10. Dispositif selon l'une des revendications 6 à 9, **caractérisé en ce que**, dans la paroi périphérique des buses de sortie respectives (15), sont prévues d'autres ouvertures de buses (6).

11. Dispositif selon l'une des revendications 6 à 10, **caractérisé en ce qu'**un élément de montage est prévu dans le boîtier ou est fixé de façon amovible au niveau du boîtier.
